# EUROPÄISCHE PATENTSCHRIFT

(11) **EP 0 017 173 B1**
(45) Veröffentlichungstag und Bekanntmachung des Hinweises auf die Patenterteilung: **29.09.1982**
(21) Anmeldenummer: 80101637.9
(22) Anmeldetag: 27.03.1980
(51) Int. Cl.: F17C 5/00, F17C 11/00, C10L 3/04

(54) **Verfahren und Vorrichtung zum Füllen einer Druckgasflasche mit einem Lösungsmittel für das zu speichernde Gas und deren Anwendung**
Process and apparatus for filling a pressurized-gas vessel with a solvent for the gas to be stored, and its application
Procédé et dispositif de remplissage d'un récipient sous pression avec un solvant pour le gaz à stocker, et son application

(30) Priorität: 30.03.1979 DE 2912784
(43) Veröffentlichungstag der Anmeldung: 15.10.1980
(73) Patentinhaber: Linde Aktiengesellschaft, 65189 Wiesbaden (DE)
(72) Erfinder: Meinass, Helmut, D-8190 Wolfratshausen (DE); Sontag, Hans-Jürgen, D-8261 Töging/Inn (DE)
(74) Vertreter: Schaefer, Gerhard, Dr.

## Beschreibung

Die Erfindung betrifft ein Verfahren zum Befüllen einer mit einer porösen Masse gefüllten Druckgasflasche mit Lösungsmittel für das zu speichernde, explosible Gas, wobei das Lösungsmittel unter Druck in die Flasche eingebracht wird. Ein solches Verfahren ist bereits in der FR-A-2336628 beschrieben.

Bei einer Entleerung einer Druckgasflasche, beispielsweise einer mit Aceton als Lösungsmittel gefüllten Acetylenflasche, entweicht mit dem Gas stets eine durch den bei gegebener Temperatur herrschenden Dampfdruck bestimmte Menge an dampfförmigem Lösungsmittel. Gegebenenfalls kann Lösungsmittel sogar in Form von Tropfen die Flasche verlassen. Daher müssen Drückgasflaschen, die nach einer oder mehreren Entleerungen einen nicht mehr tolerierbaren Lösungsmittelverlust aufweisen, in bestimmten Zeitabständen auf Lösungsmittelverluste hin untersucht, d.h. die Fehlmengen durch Wägung ermittelt werden. Das Nachfüllen, aber auch das erstmalige Befüllen von mit porösen Massen gefüllten Druckgasflaschen mit Lösungsmittel erfolgt nach bekannten Verfahren so, dass das Lösungsmittel über ein im Kopfbereich der Druckgasflasche angeordnetes Ventil, das beim Verbrauch als Entnahmeventil für das gespeicherte Gas dient, unter Druck in die Flasche eingebracht wird. Anschliessend verteilt sich das Lösungsmittel im Porenvolumen der porösen Masse. Es wurde festgestellt, dass gerade für frisch mit Lösungsmittel gefüllten Flaschen die Gefahr besteht, dass während der nachfolgenden Entleerung der Flaschen bei sehr hohen Gasentnahmegeschwindigkeiten ein erheblicher Teil des Lösungsmittels in flüssiger Form erneut ausgetragen wird.

Dies kann neben der Notwendigkeit, frühzeitig Lösungsmittel nachfüllen zu müssen, zu einer Beschädigung der Verbraucheranlage durch ein chemisch agressives Lösungsmittel wie z.B. Dimethylformarrrid, oder zu'einer Gefährdung der Gesundheit des Verbrauchers durch austretendes Lösungsmittel führen.

Der Erfindung liegt daher dieAufgabe zugrunde, ein Verfahren zum Befüllen einer mit einer porösen Masse gefüllten Druckgasflasche mit Lösungsmittel für das zu speichernde Gas zu entwickeln, aufgrund dessen eine sichere Gasentnahme aus dieser Druckgasflasche gewährleistet ist.

Diese Aufgabe wird erfindungsgemäss dadurch gelöst, dass das Lösungsmittel an einer von der Gasentnahmestelle verschiedenen Stelle in die Gasflasche eingebracht wird.

Es ist festgestellt worden, dass sich die Entnahme von Gasen aus derart mit Lösungsmittel befüllten Druckgasflaschen wesentlich sicherer gestaltet, als bei Flaschen, die über die Gasentnahmestelle mit Lösungsmittel gefüllt worden sind. Bei den nach dem vorgeschlagenen Verfahren befüllten Flaschen tritt nämlich kein oder zumindest deutlich weniger flüssiges Lösungsmittel als bei nach herkömmlichen Verfahren befüllten Flaschen aus. Dadurch gestaltet sich die Handhabung der Flaschen sowohl für den Verbraucher, der sich nicht mehr mit grossen Mengen an ausgetretenem, flüssigem Lösungsmittel befassen muss, als auch für den Gashersteller, der die Flaschen nunmehr nur noch in grösseren Zeitabständen mit Lösungsmittel befüllen muss, einfacher als bisher.

Der Effekt, dass weniger flüssiges Lösungsmittel aus Flaschen austritt, in die das Lösungsmittel an einer von der Gasentnahmestelle verschiedenen Stelle eingebracht worden ist, kann so erklärt werden: Beim erstmaligen Befüllen oder Nachfüllen von Lösungsmittel über die Gasentnahmestelle einer Druckgasflasche, die mit einer porösen Masse gefüllt ist, verteilt sich dieses zunächst in dem der Gasentnahmestelle benachbarten Teil der porösen Masse. Somit ist der Kopfbereich einer frisch mit Lösungsmittel gefüllten Druckgasflasche, in dem sich üblicherweise die Gasentnahmestelle befindet, mit Lösungsmittel überladen. Das Lösungsmittel verteilt sich erst allmählich über den gesamten Flaschenraum. Wird nun die mit Druckgas gefüllte Flasche wieder entleert, kann bei hohen Entnahmegeschwindigkeiten leichter flüssiges Lösungsmittel vom austretenden Gasstrom mitgerissen werden, als z.B. bei Flaschen mit homogener Lösungsmittelverteilung. Erfindungsgemäss wird die Überladung an Lösungsmittel vom Bereich der Gasentnahmestelle an eine davon verschiedene und möglichst weit entfernte Stelle verlagert. Da sich das Lösungsmittel nur langsam in der gesamten porösen Masse des Flaschenraums verteilt, ist beim vorgeschlagenen Verfahren die Neigung, dass bei hohen Entnahmegeschwindigkeiten flüssiges Lösungsmittel ausgetragen wird, geringer als bei herkömmlichen Verfahren. Der Grund dafür ist, dass das freie Porenvolumen in der porösen Masse in der Nähe der Entnahmestelle immer grösser oder nach längerer Zeit höchstens gleich dem freien Porenvolumen in der Nähe der Stelle ist, an der das flüssige Lösungsmittel eingebracht worden ist. Für das gespeicherte Gas steht daher an der Entnahmestelle immer ein grosser, freier Strömungsquerschnitt zur Verfügung, wodurch bei einer bestimmten pro Zeiteinheit entnommenen Gasmenge eine geringere Strömungsgeschwindigkeit und damit eine niedrige Impulsdichte des Gasstroms gegeben ist.

Aus diesem Grund wird nach einer vorteilhaften Ausgestaltung des Erfindungsgedankens das Lösungsmittel an dem der Gasentnahmestelle gegenüberliegenden Ende der Gasflasche eingebracht.

Grundsätzlich ist es möglich, das Lösungsmittel in dampfförmigem Zustand in die Druckgasflasche einzubringen. Da die meisten Lösungsmittel bei Umgebungsdruck und -temperatur jedoch in flüssiger Form vorliegen, ist es besonders einfach, das Lösungsmittel in flüssiger Form in die Gasflaschen einzufüllen.

In einer zur Durchführung des Verfahrens geeigneten Vorrichtung besitzt eine mit einer porösen Masse gefüllte Druckgasflasche in ihrem Kopfbereich eine Entnahmestelle für Druckgas. An dem der Entnahmestelle gegenüberliegenden Ende der Druckgasflasche, dem Fussbereich, mündet ein Anschluss für das Einfüllen von Lösungsmittel in die Flasche.

In einer vorteilhaften Ausgestaltung des Erfindungsgedankens erstreckt sich ein Kanal von der Anschlussstelle axial in das Flascheninnere. Der Kanal ist mit einer porösen Masse hoher Durchlässigkeit für das Lösungsmittel gefüllt, so dass sich das Lösungsmittel im Kanal wesentlich schneller als in der porösen Masse des Flaschenraumes ausbreiten kann.

Das erfindungsgemässe Verfahren lässt sich mit grossem Vorteil bei Druckgasflaschen, z.B. Acetylenflaschen, die mit einer monolithischen Masse gefüllt sind und in die Aceton oder Dimethylformamid eingebracht werden soll, anwenden. Diese porösen, monolithischen Massen besitzen einen hohen Strömungswiderstand, weshalb die Verteilung von Lösungsmittel langsam voranschreitet.

Anhand eines schematisch dargestellten Ausführungsbeispiels soll eine erfindungsgemässe Vorrichtung beschrieben und das vorgeschlagene Verfahren erläutert werden:
Im Kopfbereich 2 einer Acetylenflasche 3 befindet sich ein Ventil 1, das zur Entnahme von Acetylen dient. Im Fussbereich der Flasche 3 ist ein Ventil 7 für das Einfüllen von Lösungsmittel angeordnet und mit einer Kappe gesichert. Das Innere der Flasche 3 ist bis auf einen sich axial von dem zum Einfüllen von Lösungsmittel dienenden Ventil 7 ins Flascheninnere erstreckenden Kanal 6 mit einer monolithischen Masse 4 ausgefüllt. Zum erstmaligen Befüllen oder zum Nachfüllen von Lösungsmittel in eine weitgehend von Acetylen geleerte Flasche 3 wird die Kappe über dem Ventil 7 abgeschraubt und ein Lösungsmittelfüllschlauch angeschlossen. Mit einer nichtdargestellten Pumpe wird die durch Wägung bestimmte, fehlende Lösungsmittelmenge in den Kanal 6 eingepresst, von dem sich das Lösungsmittel im Fussbereich 5 der Flasche verteilt. Danach wird das Ventil 7 geschlossen und die Kappe aufgeschraubt. Das Lösungsmittel ist zunächst hauptsächlich in dem dem Kanal 6 benachbarten Bereich konzentriert und verteilt sich langsam in Richtung des Kopfbereiches 2 der Flasche. Nach Beendigung des Füllvorganges kann die Flasche, wie üblich, einzeln oder in Bündeln durch das obere Ventil 1 mit Acetylen gefüllt werden. Bei der nachfolgenden Entnahme von Acetylen über Ventil 1 tritt praktisch kein Lösungsmittel in flüssiger Form aus der Flasche 3 aus.

## Patentansprüche

1. Verfahren zum Befüllen einer mit einer porösen Masse gefüllten Druckgasflasche mit Lösungsmittel für das zu speichernde, explosible Gas, wobei das Lösungsmittel unter Druck in die Flasche eingebracht wird, dadurch gekennzeichnet, dass das Lösungsmittel an einer von der Gasentnahmestelle verschiedenen Stelle in die Gasflasche eingebracht wird.

2. Verfahren nach Anspruch 1, dadurch gekennzeichnet, dass das Lösungsmittel an dem der Gasentnahmestelle gegenüberliegenden Ende der Gasflasche eingebracht wird.

3. Verfahren nach einem der Ansprüche 1 oder 2, dadurch gekennzeichnet, dass das Lösungsmittel in flüssiger Form eingebracht wird.

4. Vorrichtung zur Durchführung des Verfahrens nach einem der Ansprüche 1 bis 3, mit einer Druckgasflasche, die mit einer porösen Masse gefüllt ist und im Kopfbereich eine Entnahmestelle besitzt, dadurch gekennzeichnet, dass an dem der Entnahmestelle (1) gegenüberliegenden Ende der Druckgasflasche ein Anschluss (7) für das Einfüllen von Lösungsmittel in die Flasche (3) mündet.

5. Vorrichtung nach Anspruch 4, gekennzeichnet durch einen sich von der Anschlussstelle (7) axial in das Flascheninnere erstreckenden Kanal (6), der mit einer porösen Masse hoher Durchlässigkeit für das Lösungsmittel gefüllt ist.

6. Anwendung des Verfahrens nach einem der Ansprüche 1 bis 3 und der Vorrichtung nach Anspruch 4 oder 5 auf das Befüllen von Druckgasflaschen, die mit porösen monolithischen Massen gefüllt sind, mit Aceton oder Dimethylformamid.

## Claims

1. A method of filling a pressure gas cylinder, which is filled with a porous mass, with solvent for the explosive gas which is to be stored, in which the solvent is introduced into the cylinder under pressure, characterised in that the solvent is introduced into the gas cylinder at a point which is different from the gas withdrawal point.

2. A method as claimed in Claim 1, characterised in that the solvent is introduced at the end of the gas cylinder which is opposite to the gas withdrawal point.

3. A method as claimed in one of Claims 1 or 2, characterised in that the solvent is introduced in liquid form.

4. Apparatus for carrying out the method as claimed in one of Claims 1 to 3, comprising a pressure gas cylinder which is filled with a porous mass and has a withdrawal point in the head region, characterised in that at the end of the pressure gas cylinder located opposite to the withdrawal point (1), a connection (7) for the introduction of solvent opens into the cylinder (3).

5. Apparatus as claimed in Claim 4, characterised by a channel (6) which extends axially from the connection position (7) into the interior of the cylinder and which is filled with a porous mass of high permeability towards the solvent.

6. The application of the process as claimed in one of Claims 1 to 3 and of the apparatus as claimed in Claim 4 or 5 to the filling with acetone or dimethylformamide of pressure gas cylinders, which are filled with porous monolithic masses.

## Revendications

1. Procédé pour introduire dans une bouteille à gaz sous pression contenant une masse poreuse, un solvant du gaz explosif à stocker, le solvant étant introduit sous pression dans la bouteille, caractérisé en ce que le solvant est introduit dans la bouteille à gaz en un point différent du point de prélèvement de gaz.

2. Procédé selon la revendication 1, caractérisé en ce que le solvant est introduit à l'extrémité de la bouteille à gaz, qui est opposée au point de prélèvement de gaz.

3. Procédé selon la revendication 1 ou 2, caractérisé en ce que le solvant est introduit sous forme liquide.

4. Dispositif pour la mise eu oeuvre du procédé selon une des revendications 1 à 3, comportant une bouteille à gaz sous pression, qui renferme une masse poreuse et qui présente, en tête, un point de prélèvement, caractérisé en ce qu'à l'extrémité de la bouteille à gaz sous pression, qui est opposée au point de prélèvement (1) débouche dans la bouteille (3) un moyen de raccordement (7) pour l'introduction d'un solvant dans la bouteille (3).

5. Dispositif selon la revendication 4, caractérisé par un canal (6) s'étendant axialement vers l'intérieur de la bouteille à partir du moyen de raccordement (7), et qui est rempli d'une masse poreuse fortement perméable au solvant.

6. Application du procédé selon une des revendications 1 à 3 et du dispositif selon la revendication 4 ou 5 à l'introduction d'acétone ou de diméthylformamide dans des bouteilles à gaz sous pression, contenant des masses poreuses monolithiques.
